# EUROPÄISCHE PATENTSCHRIFT

(11) **EP 0 442 311 B1**
(45) Veröffentlichungstag und Bekanntmachung des Hinweises auf die Patenterteilung: **10.05.1995**
(21) Anmeldenummer: 91101015.5
(22) Anmeldetag: 26.01.1991
(51) Int. Cl.: H01H 71/32

(54) **Elekromagnetischer Schnellauslöser für elektrische Schaltgeräte**
Fast electromagnetic trip unit for electrical switching devices
Déclencheur rapide électromagnétique pour appareils de commutation électriques

(30) Priorität: 13.02.1990 DE 4004359
(43) Veröffentlichungstag der Anmeldung: 21.08.1991
(73) Patentinhaber: Klöckner-Moeller GmbH, 53115 Bonn (DE)
(72) Erfinder: Schmitz, Gerd, Dipl.-Ing., W-5210 Troisdorf 17 (DE)

(56) Entgegenhaltungen:
- DE-U- 8 806 830
- FR-A- 2 344 948

## Beschreibung

Die Erfindung betrifft einen elektromagnetischen Schnellauslöser für elektrische Schaltgeräte nach dem Oberbegriff des Anspruches 1.

Bei einem derartigen bekannten elektromagnetischen Schnellauslöser (US-PS 46 60 012) besteht das Gehäuse aus einem topfförmigen zylindrischen Körper mit einem nach innen versetzten Gehäuseboden, der an seinen beiden offenen Enden durch scheibenförmige Flansche verschlossen ist, von denen der eine Flansch eine untere Polplatte aus ferromagnetischem Material bildet, die zwischen sich und dem nach innen versetzten Gehäuseboden einen ringförmigen Dauermagneten einschließt, während der Abschlußflansch am oberen Gehäuseende eine Auslöserspule überdeckt, die mit einem spulenförmigen Trägerkörper in das Gehäuse von oben her eingesetzt ist und mit dem Trägerkörper am nach innen versetzten Gehäuseboden aufsitzt. Der obere Abschlußflansch ragt dabei mit einem zylindrischen hülsenförmigen Körper in den Innenraum des Trägers für die Auslöserspule hinein und besitzt außerdem eine zylindrische Öffnung für ein rohrförmiges Betätigungsglied für einen Schalter oder dergleichen, das in seinem unteren Teil aus ferromagnetischem Material besteht und durch den am Gehäuseboden angeordneten Dauermagneten gegen die Wirkung einer Speicherdruckfeder, die in seinem zylindrischen Inneren angeordnet ist und sich mit ihrem unteren Ende gegen die untere Polplatte abstützt, in Anlage an dem hochgesetzten Gehäuseboden gehalten wird.

Der hochgesetzte Boden des Magnetgehäuses dient dabei als Umleiter für den Magnetfluß, der einerseits durch den Dauermagneten und zum anderen durch die Auslöserspule erzeugt wird. In der gespannten Stellung des Schnellauslösers, in der die Auslöserspule nicht von einem Strom durchflossen ist, geht der gesamte Magnetfluß durch den im Querschnitt verringerten Teil des Umleiters, weiter durch einen Teil der Gehäusewandung koaxial um den Dauermagneten herum und weiter über den als Polplatte dienenden äußeren Flansch zurück zu dem Dauermagneten. Der Umleiter ist gesättigt, und im übrigen Teil des Magnetkreises ist kein Magnetfluß vorhanden.

Bei der Rückstellung des Schnellauslösers bewegt sich die als Schlaganker ausgebildete Betätigungsstange bis zur Anlage an einem Vorsprung an dem Umleiter, wobei die Speicherfeder zusammengedrückt wird. Der Fluß des Dauermagneten wird hierdurch in zwei Teilströme aufgeteilt, von denen einer durch den Umleiter, die den Dauermagneten umgebende Gehäusewand und den unteren Bodenflansch bzw. die Polplatte verläuft, während der andere Teilstrom durch den Vorsprung des Umleiters, einen ersten axialen Luftspalt, den hülsenförmigen Schaft des Schlagankers, einen diesen umgebenden zweiten radialen Luftspalt, die den Schlaganker umgebende Hülse des zweiten Flansches, weiter durch den zweiten Flansch und zurück über die Wandung des Gehäuses und den als untere Polplatte dienenden Gehäuseflansch führt.

Der Schlaganker wird hierbei durch die magnetische Anziehungskraft des Dauermagneten in der gespannten Stellung des Schnellauslösers gehalten, wobei die magnetische Anziehungskraft des Dauermagneten größer ist als die Kraft der Speicherdruckfeder im Inneren des hülsenförmigen Schlagankers.

Wenn die Auslöserspule durch einen Überstrom erregt wird, wirkt das von der Spule erzeugte Magnetfeld dem Magnetfeld des Dauermagneten entgegen und verringert die Anziehungskraft des Schlagankers solange, bis die Kraft der Speicherdruckfeder die magnetische Anziehungskraft überwiegt und der Schlaganker in die ausgelöste Stellung nach oben getrieben wird zur Betätigung eines Schalters oder einer ähnlichen Einrichtung.

Aufgrund der ortsfesten Anordnung des Dauermagneten am Boden des Gehäuses und der Ausbildung des Schlagankers aus ferromagnetischem Material als Teil des Magnetkreises erfordert dieser elektromagnetische Schnellauslöser einen verhältnismäßig großen Dauermagneten und hat einen ungünstigen Verlauf der Federkennlinie der Speicherdruckfeder. Außerdem müssen die Bauteile dieses Schnellauslösers einzeln von verschiedenen Seiten in das an beiden Enden offene Gehäuse eingesetzt werden, was einer maschinellen Montage hinderlich ist und auch eine manuelle Montage erschwert.

Der Erfindung liegt die Aufgabe zugrunde, einen elektromagnetischen Schnellauslöser für elektrische Schaltgeräte nach dem Oberbegriff des Anspruches 1 so auszubilden, daß sich beim Spannen des Auslösers einerseits ein günstiger Verlauf der Federkennlinie und andererseits eine hohe Haltekraft bei minimalem Magnetvolumen ergibt.

Diese Aufgabe wird gemäß der Erfindung durch den Kennzeichnungsteil des Anspruches 1 gelöst, während in den Ansprüchen 2 bis 11 besonders vorteilhafte Weiterbildungen der Erfindung gekennzeichnet sind.

Durch die Erfindung ergibt sich der Vorteil, daß aufgrund der Anordnung des Dauermagneten am Schlagankerstößel der Magnetfluß im gespannten Zustand des Schnellauslösers einen geschlossenen Magnetkreis bildet ausgehend von dem auf dem Schlagankerstößel sitzenden Dauermagneten über den Magnetkern, die untere Polplatte und einen die Auslöserspule umgebenden unteren Teil der Wandung des aus ferromagnetischem Material bestehenden Gehäuses des Schnellauslösers zurück zum Dauermagneten, der hierbei am oberen Ende des Magnetkerns anliegt, gegebenenfalls unter Einschluß einer Polplatte aus ferromagnetischem Material.

Im ausgelösten Zustand des Schnellauslösers ergibt sich durch die Verlagerung des Dauermagneten zusammen mit dem Schlagankerstößel ein kurzgeschlossener Magnetkreis zwischen dem Dauermagneten und dem oberen engeren Teil der Wandung des Magnetgehäuses. Dieses Verhalten des Dauermagneten führt beim Spannen des Auslösers zu einem günstigen Verlauf der Federkennlinie der den Schlagankerstößel in Auslöserichtung belastenden Speicherdruckfeder und ermöglicht außerdem eine hohe Haltekraft bei minimalem Magnetvolumen des Dauermagneten.

Während der Vorwärtsbewegung des Dauermagneten bei jedem Auslösevorgang kehrt sich die magnetische Flußrichtung um, so daß die magnetischen Anziehungskräfte nach dem Lösen des Dauermagneten von dem Magnetkern dieselbe Kraftrichtung annehmen wie die Kraftrichtung der Speicherfeder. Das heißt, die Auslösekraft des Auslösers erhöht sich um diese Kraft.

Eine besonders einfache Konstruktion eines solchen Schnellauslösers ergibt sich, wenn der Schlagankerstößel einen Anschlag zur Mitnahme des Dauermagneten in Auslöserichtung des Schlagankerstößels aufweist, und wenn der Schlagankerstößel außerdem in dem von der unteren Polplatte des Gehäuses aufragenden Magnetkern gegen den Druck der Speicherdruckfeder teleskopartig koaxial verschiebbar geführt ist. Als Speicherdruckfeder kann vorteilhafterweise eine Schraubendruckfeder in dem hülsenförmigen Magnetkern zwischen der unteren Polplatte und dem unteren Ende des Schlagankerstößels angeordnet sein.

Besonders günstige Auslöseverhältnisse ergeben sich ferner, wenn der Dauermagnet auf dem Schlagankerstößel zwischen einer ferromagnetischen Polplatte und einem scheibenförmigen Magnetjoch aus ferromagnetischem Werkstoff angeordnet ist. Hierdurch können die gegenseitigen Einwirkungen von Magnetanordnung und Speicherdruckfeder beim Spannen des Schnellauslösers und auch beim Auslösevorgang im Kurzschlußfalle gut aufeinander abgestimmt werden, wobei es für eine definierte Anlage der Dauermagnetanordnung am stirnseitigen Ende des Magnetkerns noch von besonderem Vorteil ist, wenn der Dauermagnet bzw. die Anordnung von Dauermagnet mit ferromagnetischer Polplatte und Magnetjoch mit einer dünnen Scheibe aus unmagnetischem Material als Dämpfungsmittel für die Auflage der Polplatte am stirnseitigen Ende des Magnetkernes versehen ist.

Ein besonders geringes Magnetvolumen des Dauermagneten kann nach einem weiteren Merkmal der Erfindung dadurch erreicht werden, daß das Gehäuse des Schnellauslösers oberhalb der Auslöserspule einen zylindrischen Ansatz geringeren Durchmessers als oberen Teil der Wandung des Gehäuses aufweist, der gegen den Dauermagneten nach innen zurückspringt und diesen oder dessen Magnetjoch über einen Teil der Höhe mit einem ringförmigen Luftspalt derart umgibt, daß der Ansatz den Dauermagneten im ausgelösten Zustand des Schnellauslösers über die gesamte Länge bzw. Höhe umschließt und der Magnetkreis von dem Dauermagneten über die Wandung des Gehäuseansatzes unmittelbar kurzgeschlossen ist.

Eine besonders kompakte Bauweise eines solchen elektromagnetischen Schnellauslösers wird weiterhin auch dadurch erreicht, daß das Gehäuse am oberen Ende des Schlagankerstößels mit einer den zylindrischen Ansatz des Gehäuses übergreifenden Kunststoffkappe versehen ist, die mit einer Gleithülse verbunden ist, die ihrerseits auf dem Schaft des Schlagankerstößels gegen den Druck einer Dämpferdruckfeder, die am Dauermagneten bzw. Magnetjoch der Dauermagnetanordnung abgestützt ist, anschlagbegrenzt verschiebbar ist und einen nach außen hervorspringenden Kragen aufweist, der in der ausgelösten Stellung des Schnellauslösers unter der Wirkung der Dämpferdruckfeder an einem nach innen gerichteten Widerlagervorsprung am oberen Ende des Gehäuseansatzes zur Anlage kommt.

Von besonderem Vorteil ist dabei weiterhin, daß die Kunststoffkappe zusammen mit der Gleithülse gegen den Druck der Dämpferfeder einen Überhub bis zum Anschlag der Gleithülse auf dem Dauermagneten oder Magnetjoch ausführen kann, wobei noch eine besonders günstige Montage beim Zusammenbau solcher Schnellauslöser dadurch erreicht werden kann, daß die Gleithülse am Schaftende des Schlagankerstößels mittels eines Spannringes unter dem Druck der Dämpferfeder anschlagbegrenzt gesichert ist.

Hierdurch ergibt sich auch die für den Zusammenbau besonders vorteilhafte Möglichkeit, daß die untere Polplatte mit dem die Auslöserspule durchsetzenden hülsenförmigen Magnetkern und dem in die hülsenförmige Öffnung am Magnetkern zusammen mit der Speicherdruckfeder eingeschobenen Schlagankerstößel, ferner mit der auf dem Schlagankerstößel sitzenden Magnetanordnung, die aus Polplatte mit unmagnetischer Scheibe, Dauermagnet und Magnetjoch besteht und mit der Polplatte unter Einschluß der unmagnetischen Scheibe am Magnetkern anliegt, und weiterhin mit der unter Einschluß der Dämpferdruckfeder auf dem Schaft des Schlagankerstößels mittels des Spannringes gesicherten Gleithülse für die Kunststoffkappe eine Montageeinheit bilden kann, die in die zylindrische Öffnung am Gehäuse des Schnellauslösers von der Gehäuseunterseite her einschiebbar ist bis zum Anschlag der unteren Polplatte an einem von der Gehäuseinnenwand hervorspringenden Ansatz, woraufhin die Polplatte am unteren Ende des Gehäuses verkörnt und anschließend die Kunststoffkappe am gegenüberliegenden Ende mit der Gleithülse fest verbunden werden kann.

Ein bevorzugtes Ausführungsbeispiel der Erfindung ist in der Zeichnung schematisch dargestellt. Es zeigen
- Fig. 1: einen axialen Längsschnitt durch einen elektromagnetischen Schnellauslöser in der gespannten Stellung,
- Fig. 2: einen Längsschnitt durch den Schnellauslöser zu Beginn eines Auslösevorganges und
- Fig. 3: einen Längsschnitt durch den Schnellauslöser in der ausgelösten Stellung.

Der elektromagnetische Schnellauslöser 1 besteht aus einer Auslöserspule 2, die von einem Gehäuse 3 aus ferromagnetischem Material umgeben ist. Ein Magnetkern 4 in Form einer Hülse mit einer Polplatte 5 als unterer Abschluß ragt in die Auslöserspule 2 von unten hinein und durchsetzt die Auslöserspule 2 über deren gesamte Länge, um damit einen magnetischen Schluß um die Auslöserspule 2 herzustellen. Innerhalb der Hülse des Magnetkerns 4 ist eine Betätigungsstange in Form eines Schlagankerstößels 6 angeordnet, der in axialer Richtung im Gehäuse 3 leicht beweglich geführt ist und unter der Vorspannung einer Speicherdruckfeder 7 steht.

Der Schlagankerstößel 6 selbst besteht aus nichtmagnetischem Werkstoff, und auf dem Schlagankerstößel 6 ist an einem Anschlag 6a eine Dauermagnetplatte 8 unverschiebbar angeordnet, die den Schlagankerstößel 6 gegen den Druck der Speicherdruckfeder 7 auf der Hülse des Magnetkerns 4 hält.

Zwischen dem Dauermagneten 8 und der Hülse des Magnetkerns 4 ist eine ferromagnetische Polplatte 9 vorgesehen, und zur genaueren Definition der Haltekraft der Dauermagnetplatte 8 auf der Hülse ist zwischen der Polplatte 9 und der Auflagefläche der Hülse eine dünne unmagnetische Scheibe 10, die aus Kunststoff besteht, als Dämpfungsmittel vorgesehen.

Auf der der Auslöserspule 2 abgewandten Seite der Dauermagnetplatte 8 ist ein Magnetjoch 11 aus ferromagnetischem Werkstoff angeordnet. Dieses Magnetjoch 11 dient dazu, den magnetischen Schluß des Magnetfeldes innerhalb des Magnetgehäuses 3 herzustellen.

Das Ende des Schlagankerstößels 6 ragt in eine Kunststoffkappe 12, die aus einer Abdeckkappe 13 und einer inneren Gleithülse 14 besteht, die auf dem Schaft des Schlagankerstößels 6 gleitet und in einem oberen zylindrischen Ansatz 15 des Magnetgehäuses 3 verschiebbar geführt ist.

Die Gleithülse 14 hat einen konischen Kragen 16, der sich an einem nach innen ragenden konischen Absatz 17 des Ansatzes 15 des Gehäuses 3 des Schnellauslösers 1 abstützt und die Bewegung des Schlagankerstößels 6 bei der Auslösung gegen den Druck der Speicherdruckfeder 7 begrenzt.

Zwischen der Kunststoffkappe 12 bzw. der Gleithülse 14 und dem Magnetjoch 11 ist eine weitere Dämpferdruckfeder 18 angeordnet, die beim Spannen des Schnellauslösers, das heißt wenn der Dauermagnet 8 über die zugehörige Polplatte 9 zur Anlage am oberen Ende des Magnetkerns 4 gebracht wird, einen Überhub 19 des Spannelementes ausgleicht. Der Überhub 19 kann dabei bis zum Aufsitzen der Gleithülse 14 auf dem Magnetjoch 11 reichen.

Darüber hinaus wird im Falle einer Auslösung die Auswirkung der kinetischen Energie des Schlagankerstößels 6 mit Dauermagnet 8, Polplatte 9 und Magnetjoch 11 durch die Dämpferdruckfeder 18 gemildert. Als Gegenlager für die Dämpferdruckfeder 18 dient ein Spannring 30, der die Gleithülse 14 am oberen Ende des Schlagankerstößels 6 sichert.

Wie in der Zeichnung weiterhin zu erkennen ist, ist der Dauermagnet 8 an dem Schlagankerstößel 6 oberhalb der Auslöserspule 2 mit einem engen Luftspalt 20 gegenüber dem oberen Teil 21 der Wandung des Gehäuses 3 im Bereich des Ansatzes 15 so angeordnet, daß im gespannten Zustand des Schnellauslösers 1 der Magnetkreis 22 von dem Dauermagneten 8 über den Magnetkern 4, die untere Polplatte 5 und den die Auslöserspule 2 umgebenden unteren Teil 3a der Wandung des Gehäuses 3 geschlossen ist (Fig. 1).

Dieser Magnetkreis 22 von Fig. 1 wird bei der Auslösung des Schnellauslösers aufgetrennt. Dafür schließt sich jedoch ein neuer Magnetkreis 22a (Fig. 2 und Fig. 3) von dem Dauermagneten 8 über das Magnetjoch 11, den Gehäuseansatz 15 und die Polplatte 9. Dieser Magnetkreis 22a wirkt unterstützend im Sinne der Auslösebewegung, während der ursprüngliche, der Speicherfeder 7 entgegenwirkende Magnetkreis 22 (Fig. 1) seine Wirkung verliert.

Dementsprechend bewegt sich der Schlagankerstößel 6 mit der Magnetanordnung, die aus dem ringscheibenförmigen Dauermagneten 8, der ebenfalls ringscheibenförmigen Polplatte 9 und dem oberen Magnetjoch 11 besteht, in der in Fig. 2 gezeigten Zwischenstellung nach einer Auslösung des Schnellauslösers 1 durch das Magnetfeld der Auslöserspule 2 so in den zylindrischen Ansatz 15 des Gehäuses 3 hinein, daß der Magnetkreis 22 (Fig. 1) über den unteren Teil 3a der Gehäusewandung, die untere Polplatte 5 und den Magnetkern 4 allmählich unterbrochen wird, bis er im entspannten oder ausgelösten Zustand des Schnellauslösers gemäß Fig. 3 nur noch zwischen dem Dauermagneten 8 und dem engeren Teil 21 der Wandung im Bereich des oberen Gehäuseansatzes 15 (Magnetkreis 22a) vollständig kurzgeschlossen ist.

Dies wird dadurch erreicht, daß das Gehäuse 3, wie in Fig. 1 bis 3 im einzelnen zu erkennen ist, oberhalb der Auslöserspule 2 den zylindrischen Ansatz 15 geringeren Durchmessers aufweist, dessen Wandungsteil 21 gegen den Dauermagneten 8 und das Magnetjoch 11 nach innen zurückspringt und diese in der gespannten Stellung von Fig. 1 über einen Teil der Höhe mit einem engen ringförmigen Luftspalt 20 derart umgibt, daß der Magnetkreis 22 im gespannten Zustand des Schnellauslösers 1 von dem Dauermagneten 8 mit Polplatte 9 und Magnetjoch 11 über den Gehäuseansatz 15 und die Wandung des Gehäuses 3, weiter über die untere Polplatte 5 und den Magnetkern 4 geschlossen ist.

Zu Beginn einer Auslösebewegung (Fig. 2) wird der Dauermagnet 8 mit Polplatte 9 und Magnetjoch 11 durch das Magnetfeld der Auslöserspule 2 von dem Magnetkern 4 in Auslöserichtung 6b abgehoben und zusammen mit dem Schlagankerstößel 6 durch die auf diesen einwirkende Speicherdruckfeder 7 und den sich zum Ansatz 15 aufbauenden geschlossenen Magnetkreis 22a in den Ansatz 15 des Gehäuses 3 hineinbewegt, so daß der Magnetkreis 22 über die Gehäusewandung 3a, die untere Polplatte 5 und den Magnetkern 4 zunehmend unterbrochen wird, bis der Ansatz 15 des Gehäuses 3 den Dauermagneten 8 im ausgelösten Zustand des Schnellauslösers 1 von Fig. 3 über seine gesamte Länge bzw. Höhe umschließt und damit der Magnetkreis 22a von dem Dauermagneten 8 über die Wandung 21 des Gehäuseansatzes 15 kurzgeschlossen ist.

Der Abstand zwischen der Abdeckkappe 13 der Kunststoffkappe 12 und der Stirnfläche 23 des Gehäuseansatzes 15 ist im übrigen in der gespannten Stellung des Schnellauslösers 1 von Fig. 1 ebenso wie der Abstand zwischen der Gleithülse 14 und dem Magnetjoch 11 so bemessen, daß die Kunststoffkappe 12 zusammen mit der Gleithülse 14 einen Überhub 19 bis zum Aufsitzen auf dem Gehäuseansatz 15 ausführen kann.

Zur einfachen Montage des Schnellauslösers 1 trägt im übrigen maßgeblich bei, daß die Gleithülse 14 am Schaft des Schlagankerstößels 6 mittels des Spannringes 19 unter dem Druck der Dämpferdruckfeder 18 anschlagbegrenzt gesichert ist.

Beim Zusammenbau solcher Schnellauslöser 1 kann daher in einfacher Weise so vorgegangen werden, daß die untere Polplatte 5 mit dem die Auslöserspule 2 durchsetzenden hülsenförmigen Magnetkern 4 und dem in die hülsenförmige Öffnung 24 am Magnetkern 4 zusammen mit der Speicherdruckfeder 7 eingeschobenen Schlagankerstößel 6, ferner mit der auf dem Schlagankerstößel 6 sitzenden Magnetanordnung, die aus unmagnetischer Scheibe 10, Polplatte 9, Dauermagnet 8 und Magnetjoch 11 besteht und unter Einschluß der Scheibe 10 mit der Polplatte 9 am Magnetkern 4 anliegt, zu einer Montageeinheit zusammengefügt wird, die auch die Auslöserspule 2 umfaßt und zusammen mit dieser unter Einschluß der Dämpferdruckfeder 18 und der Gleithülse 14 auf dem Schaft des Schlagankerstößels 6 mittels des Spannringes 30 gesichert wird.

Diese aus den vorstehend aufgezählten Bauteilen bestehende Montageeinheit kann in die zylindrische Öffnung 25 am Gehäuse 3 des Schnellauslösers 1 von der Gehäuseunterseite her eingeschoben werden bis zum Anschlag der unteren Polplatte 5 an einem von der Gehäuseinnenwand hervorspringenden Absatz 26, woraufhin die Polplatte 5 am unteren Ende des Gehäuses verkörnt wird, um anschließend die Abdeckkappe 13 der Kunststoffkappe 12 am gegenüberliegenden Ende mit der Gleithülse 14 fest zu verbinden, womit der Zusammenbau des Schnellauslösers bereits beendet ist.

## Patentansprüche

1. Elektromagnetischer Schnellauslöser für elektrische Schaltgeräte mit einem Gehäuse (3) aus ferromagnetischem Material mit einer Polplatte (5) als unterer Abschluß, mit einem ringscheibenförmigen Dauermagneten (8) und mit einem Schlagankerstößel (6) für die Betätigung eines Schalters oder dergleichen, der von einer elektrischen Auslöserspule (2) umgeben ist, deren Wicklung von einem Laststrom durchflossen wird, und mit einer Speicherdruckfeder (7), die die Bewegung des Schlagankerstößels (6) in die Auslösestellung unterstützt, **dadurch gekennzeichnet,** daß ein Magnetkern (4) in Form einer rohrförmigen Hülse aus ferromagnetischem Material von der unteren Polplatte (5) aufragt und die Auslöserspule (2) über deren gesamte Länge koaxial durchsetzt, daß der Schlagankerstößel (6) aus einem unmagnetischen Werkstoff besteht, und daß der Dauermagnet (8) an dem Schlagankerstößel (6) oberhalb der Auslöserspule (2) mit einem Luftspalt (20) gegenüber der Wandung (3a, 21) des Gehäuses (3) so angeordnet ist, daß im gespannten Zustand des Schnellauslösers der Magnetkreis (22) von dem Dauermagneten (8) über den Magnetkern (4), die untere Polplatte (5) und einen die Auslöserspule (2) umgebenden unteren Teil (3a) der Wandung des Gehäuses (3) geschlossen ist, und daß im entspannten oder ausgelösten Zustand der Magnetkreis (22a) zwischen dem Dauermagneten (8) und einem sich in axialer Verlängerung der Auslöserspule (2) erstreckenden oberen engeren Teil (21) der Wandung des Gehäuses (3) kurzgeschlossen ist.

2. Elektromagnetischer Schnellauslöser nach Anspruch 1, **dadurch gekennzeichnet,** daß der Schlagankerstößel (6) einen Anschlag (6a) zur Mitnahme des Dauermagneten (8) in Auslöserichtung (6b) des Schlagankerstößels (6) aufweist.

3. Elektromagnetischer Schnellauslöser nach Anspruch 1, **dadurch gekennzeichnet,** daß der Schlagankerstößel (6) in dem von der unteren Polplatte (5) des Gehäuses (3) aufragenden Magnetkern (4) gegen den Druck der Speicherdruckfeder (7) teleskopartig koaxial verschiebbar geführt ist.

4. Elektromagnetischer Schnellauslöser nach Anspruch 1, **dadurch gekennzeichnet,** daß als Speicherdruckfeder (7) eine Schraubendruckfeder in dem hülsenförmigen Magnetkern (4) zwischen der unteren Polplatte (5) und dem unteren Ende des Schlagankerstößels (6) angeordnet ist.

5. Elektromagnetischer Schnellauslöser nach einem der Ansprüche 1 bis 4, **dadurch gekennzeichnet,** daß der Dauermagnet (8) an dem Schlagankerstössel (6) zwischen einer ferromagnetischen Polplatte (9) und einem scheibenförmigen Magnetjoch (11) aus ferromagnetischem Werkstoff angeordnet ist.

6. Elektromagnetischer Schnellauslöser nach einem der Ansprüche 1 bis 5, **dadurch gekennzeichnet,** daß der Dauermagnet (8) bzw. die Anordnung von Dauermagnet (8) mit ferromagnetischer Polplatte (9) und Magnetjoch (11) mit einer dünnen Scheibe (10) aus unmagnetischem Material als Dämpfungsmittel für die Auflage der Polplatte (9) am stirnseitigen Ende des Magnetkernes (4) versehen ist.

7. Elektromagnetischer Schnellauslöser nach einem oder mehreren der Ansprüche 1 bis 6, **dadurch gekennzeichnet,** daß das Gehäuse (3) oberhalb der Auslöserspule (2) einen zylindrischen Ansatz (15) geringeren Durchmessers als oberen Teil (21) der Wandung des Gehäuses (3) aufweist, der gegen den Dauermagneten (8) nach innen zurückspringt und diesen oder dessen Magnetjoch (11) über einen Teil der Höhe mit einem ringförmigen Luftspalt (20) derart umgibt, daß der Ansatz (15) den Dauermagneten (8) im ausgelösten Zustand des Schnellauslösers (1) über die gesamte Länge bzw. Höhe umschließt und der Magnetkreis (22a) von dem Dauermagneten (8) über die Wandung (21) des Gehäuseansatzes (15) unmittelbar kurzgeschlossen ist.

8. Elektromagnetischer Schnellauslöser nach einem oder mehreren der Ansprüche 1 bis 7, **dadurch gekennzeichnet,** daß das Gehäuse (3) am oberen Ende des Schlagankerstößels (6) mit einer den zylindrischen Ansatz (14) des Gehäuses (3) übergreifenden Kunststoffkappe (12) versehen ist, die mit einer Gleithülse (14) verbunden ist, die ihrerseits auf dem Schaft des Schlagankerstößels (6) gegen den Druck einer Dämpferdruckfeder (18), die am Dauermagneten (8) bzw. Magnetjoch (11) der Dauermagnetanordnung abgestützt ist, anschlagbegrenzt verschiebbar ist und einen nach außen hervorspringenden Kragen (16) aufweist, der in der ausgelösten Stellung des Schnellauslösers (1) unter der Wirkung der Dämpferdruckfeder (18) an einem nach innen gerichteten Widerlagervorsprung (17) am oberen Ende des Gehäuseansatzes (15) zur Anlage kommt.

9. Elektromagnetischer Schnellauslöser nach Anspruch 8, **dadurch gekennzeichnet,** daß der Abstand zwischen der unteren Stirnseite der Gleithülse (14) und dem Dauermagneten (8) oder Magnetjoch (11) ebenso wie der Abstand zwischen der Abdeckkappe (13) oder Kunststoffkappe (12) und der Stirnfläche (23) des Gehäuseansatzes (15) in der gespannten Stellung des Schnellauslösers so bemessen ist, daß die Kunststoffkappe (12) zusammen mit der Gleithülse (14) gegen den Druck der Dämpferdruckfeder (18) einen Überhub (19) bis zum Anschlag der Gleithülse (14) an dem Dauermagneten (8) oder Magnetjoch (11) ausführen kann.

10. Elektromagnetischer Schnellauslöser nach Anspruch 8 und 9, **dadurch gekennzeichnet,** daß die Gleithülse (14) am Schaftende des Schlagankerstößels (6) mittels eines Spannringes (30) unter dem Druck der Dämpferdruckfeder (18) anschlagbegrenzt gesichert ist.

11. Elektromagnetischer Schnellauslöser nach Anspruch 1 bis 10, **dadurch gekennzeichnet,** daß die untere Polplatte (5) mit dem die Auslöserspule (2) durchsetzenden hülsenförmigen Magnetkern (4) und dem in die hülsenförmige Öffnung (24) am Magnetkern (4) zusammen mit der Speicherdruckfeder (7) eingeschobenen Schlagankerstößel (6), ferner mit der auf dem Schlagankerstößel (6) sitzenden Magnetanordnung, die aus Polplatte (9) mit unmagnetischer Scheibe (10), Dauermagnet (8) und Magnetjoch (11) besteht und mit der Polplatte (9) unter Einschluß der unmagnetischen Scheibe (10) am Magnetkern (4) anliegt, und weiterhin mit der unter Einschluß der Dämpferdruckfeder (18) auf dem Schaft des Schlagankerstößels (6) mittels des Spannringes (30) gesicherten Gleithülse (14) für die Kunststoffkappe (12) eine Montageeinheit bildet, die in die zylindrische Öffnung (25) am Gehäuse (3) des Schnellauslösers (1) von der Gehäuseunterseite her einschiebbar ist bis zum Anschlag der unteren Polplatte (5) an einem von der Gehäuseinnenwand hervorspringenden Absatz (26), woraufhin die Polplatte (5) am unteren Ende des Gehäuses (3) verkörnt und anschließend die Abdeckkappe (13) der Kunststoffkappe (12) am gegenüberliegenden Ende mit der Gleithülse (14) fest verbunden wird.

## Claims

1. Electromagnetic high-speed circuit breaker for electric switching devices with a casing (3) made of ferromagnetic material, with a pole flange (5) forming the lower end, with a permanent magnet (8) having the form of an annular disk and with an impact armature plunger (6) being used for the operation of a switch or a similar device and being surrounded with an electrical trip coil (2) with load current flowing through its windings and with an energy-storage compression spring (7) that supports the movement of impact armature plunger (6) into the released position, **wherein** a magnetic core (4) in the form of a tubular barrel made of ferromagnetic material rises from the lower pole flange (5) and extends through the entire length of trip coil (2) in a coaxial way, wherein impact armature plunger (6) consists of a nonmagnetic material and wherein the permanent magnet (8) is arranged on the impact armature plunger (6) above trip coil (2) and presents an air gap (20) in front of the walling (3a, 21) of casing (3) in such a way that the magnetic circuit (22) is closed by permanent magnet (8) via magnetic core (4), lower pole flange (5) and a lower part (3a) of the walling of casing (3) surrounding trip coil (2) in the loaded condition of the high-speed circuit breaker and that the magnetic circuit (22a) is short-circuited between permanent magnet (8) and an upper and narrower part (21) of the walling of casing (3) extending in the axial prolongation of trip coil (2) in the unstressed or released condition.

2. Electromagnetic high-speed circuit breaker as claimed in claim 1, **wherein** the impact armature plunger (6) presents a limit stop (6a) in order to carry the permanent magnet (8) along in the release direction (6b) of the impact armature plunger (6).

3. Electromagnetic high-speed circuit breaker as claimed in claim 1, **wherein** the impact armature plunger (6) is guided in such a way that it can be displaced coaxially in the way of a telescope against the pressure exerted by the energy-storage compression spring (7) in the magnetic core (4) rising from the lower pole flange (5) of the casing (3).

4. Electromagnetic high-speed circuit breaker as claimed in claim 1, **wherein** a helical compression spring is arranged as energy-storage compression spring (7) between lower pole flange (5) and the lower end of impact armature plunger (6) in the barrel-type magnetic core (4).

5. Electromagnetic high-speed circuit breaker as claimed in any claim 1 through 4, **wherein** the permanent magnet (8) is located on the impact armature plunger (6) between a ferromagnetic pole flange (9) and a disk-shaped magnetic frame (11) made of ferromagnetic material.

6. Electromagnetic high-speed circuit breaker as claimed in any claim 1 through 5, **wherein** the permanent magnet (8) or respectively the arrangement of permanent magnet (8), ferromagnetic pole flange (9) and magnetic frame (11) is provided with a thin disk (10) made of nonmagnetic material and used as a means for damping for the support of the pole flange (9) on the front-side end of magnetic core (4).

7. Electromagnetic high-speed circuit breaker as claimed in any claim 1 through 6, **wherein** the casing (3) has a cylindrical neck (15), which is located above the trip coil (2), has a smaller diameter, forms the upper part (21) of the wall of the casing (3), stands back towards the inside with regard to the permanent magnet (8) and surrounds the latter or its magnetic frame (11) with an annular air gap (20) extending over part of its height in such a way that the neck (15) surrounds the permanent magnet (8) over its entire length or respectively height in the released condition of the high-speed circuit breaker (1) and that the magnetic circuit (22a) is short-circuited immediately by the permanent magnet (8) via the wall (21) of the casing neck (15).

8. Electromagnetic high-speed circuit breaker as claimed in any claim 1 through 7, **wherein** the casing (3) is provided with a synthetic cover (12), which extends over the cylindrical neck (14) of the casing (3) at the upper end of impact armature plunger (6) and which is associated with a slide bush (14), that can be displaced on the shaft of the impact armature plunger (6) up to a limit stop and against the pressure exerted by a damping compression spring (18) supported on the permanent magnet (8) or respectively on the magnetic frame (11) of the permanent magnetic arrangement, and that presents a skirt (16) protruding towards the outside and coming to rest upon an abutment projection (17) directed towards the inside at the upper end of the casing neck (15) under the action of the damping compression spring (18) in the released position of the high-speed circuit breaker (1).

9. Electromagnetic high-speed circuit breaker as claimed in claim 8, **wherein** the distance between the lower front side of slide bush (14) and the permanent magnet (8) or the magnetic frame (11) and the top surface (23) of casing neck (15) and also the distance between cover cap (13) or synthetic cover (12) and the top surface (23) of casing neck (15) are dimensioned in such a way in the loaded position of the high-speed circuit breaker that the synthetic cover (12) can travel the additional distance (16) together with slide bush (14) against the pressure exerted by damping compression spring (18) and up to the limit stop of the slide bush (14) on the permanent magnet (8) or on the magnetic frame (11).

10. Electromagnetic high-speed circuit breaker as claimed in claims 8 and 9, **wherein** the slide bush (14) is secured by means of a straining ring (30) under the pressure exerted by damping compression spring (18) and provided with a limit stop at the shaft end of the impact armature plunger (6).

11. Electromagnetic high-speed circuit breaker as claimed in claims 1 through 10, **wherein** the lower pole flange (5) forms a subassembly, which consists of the barrel-type magnetic core (4) extending through the trip coil (2), of the impact armature plunger (6) inserted into the barrel-type opening- (24) in the magnetic core (4) together with energy-storage compression spring (7), and, furthermore, of the magnetic arrangement located on the impact armature plunger (6), comprising pole flange (9) with nonmagnetic disk (10), permanent magnet (8) and magnetic frame (11) and resting on the magnetic core (4) via pole flange (9) including nonmagnetic disk (10), and of slide bush (14) provided for synthetic cover (12) and secured including damping compression spring (18) by means of straining ring (30) on the shaft of the impact armature plunger (6) in addition to this, and which can be inserted into the cylindrical opening (25) of the casing (3) of high-speed circuit breaker (1) by entering from the bottom of the casing and going up to the limit stop of the lower pole flange (5) at a neck (26) projecting from the inner wall of the casing, after which the pole flange (5) is staked at the lower end of the casing (3) while the synthetic cover (12) is connected firmly to the slide bush (14) at theopposite end subsequently to this.

## Revendications

1. Déclencheur à action instantanée électromagnétique pour appareils à commutation électrique ayant un boîtier (3) en matériau ferromagnétique, avec une joue magnétique (5) comme bord inférieur, comprenant un aimant permanent (8) en forme de disque annulaire et un coulisseau de l'induit de percussion (6) pour la manipulation d'un interrupteur ou d'une pièce analogue, entouré d'une bobine déclencheuse (2) électrique, dont le bobinage est traversé par un courant sous charge, et comprenant un ressort accumulateur de pression (7) qui soutien le mouvement du coulisseau de l'induit de percussion (6) vers la position de déclenchement, **caractérisé en ce que** le noyau magnétique (4) en forme de douille tubulaire en matériau ferromagnétique s'élevant de la joue magnétique inférieure (5) et traversant de façon coaxiale par toute sa longueur la bobine déclencheuse (2), en ce que le matériau du coulisseau de l'induit de percussion est non-magnétique et que l'aimant permanent (8) est placé au-dessus de la bobine déclencheuse (2) sur le coulisseau de l'induit de percussion (6) avec une discontinuité magnétique (20) en face de la paroi (3a,21) du boîtier (3) d'une manière qu'en état de tension du déclencheur à action instantanée, le circuit magnétique (22) est fermé de l'aimant permanent (8) en passant par le noyau magnétique (4), la joue magnétique inférieure (5) et par une partie inférieure (3a) de la paroi du boîtier (3) entourant la bobine déclencheuse (2), et qu'en état de non-tension ou déclenché, le circuit magnétique (22a) est court-circuité entre l'aimant permanent (8) et une partie supérieure plus rétrécie (21) de la paroi du boîtier (3) s'étendant comme prolongation axiale de la bobine déclencheuse (2).

2. Déclencheur à action instantanée selon la revendication 1, **caractérisé en ce que** le coulisseau de l'induit de percussion (6) dispose d'une butée (6a) servant à ramener l'aimant permanent (8) en direction de déclenchement (6b) du coulisseau de l'induit de percussion (6).

3. Déclencheur à action instantanée électromagnétique selon la revendication 1, **caractérisé en ce que** le coulisseau de l'induit de percussion (6) est guidé mobilement de manière coaxiale et télescopique, contre la pression du ressort accumulateur (7) dans le noyau magnétique (4) s'élevant de la joue magnétique (5) inférieure du boîtier (3).

4. Déclencheur à action instantanée électromagnétique selon la revendication 1, **caractérisé en ce qu'**est placé comme ressort accumulateur de pression (7) un ressort cylindrique de compression dans le noyau magnétique (4) en forme de douille, entre la joue magnétique (5) inférieure et l'extrémité inférieure du coulisseau de l'induit de percussion (6).

5. Déclencheur à action instantanée selon l'une des revendications 1 à 4, **caractérisé en ce que** l'aimant permanent (8) est placé sur le coulisseau de l'induit de percussion (6) entre la joue ferromagnétique (9) et une culasse (11) de matériau ferromagnétique en forme de disque.

6. Déclencheur à action instantanée selon une des revendications 1 à 5, **caractérisé en ce que** l'aimant permanent (8) ou le dispositif de l'aimant permanent (8) avec joue ferromagnétique (9) et culasse magnétique (11) est pourvu d'un disque mince (10) en matériau non-magnétique comme moyen d'amortissement pour la pose de la joue magnétique sur l'extrémité face du noyau magnétique (4).

7. Déclencheur à action instantanée selon l'une ou plusieurs des revendications 1 à 6, **caractérisé en ce que** le boîtier (3) est pourvu au-dessus de la bobine déclencheuse (2) d'une saillie cylindrique (15) de faible diamètre comme partie supérieure (21) de la paroi du boîtier (3), qui recule vers l'intérieur contre l'aimant permanent (8), en entourant celui-ci ou la culasse magnétique (11) sur une partie de leur hauteur d'une discontinuité magnétique annulaire (20) de manière que la saillie (15) entoure l'aimant permanent (8) en état déclenché du déclencheur à action instantanée (1) par toute la longueur ou hauteur, et que le circuit magnétique (22a) soit immédiatement court-circuité de l'aimant permanent (8) par la paroi (21) de la saillie du boîtier (15).

8. Déclencheur à action instantanée électromagnétique selon l'une ou plusieurs des revendication 1 à 7, **caractérisé en ce que** le boîtier (3) est pourvu sur l'extrémité supérieure du coulisseau de l'induit de percussion (6) d'un capuchon plastique (12), chevauchant la saillie cylindrique (15) du boîtier (3), lequel capuchon est lié avec une douille coulissante (14) déplaçable de manière mobile et limitée par la butée sur la tige du coulisseau de l'induit de percussion (6) contre la pression d'un ressort amortisseur de pression (18) appuyé sur l'aimant permanent (8) ou la culasse magnétique (11) du dispositif de l'aimant permanent (8), et pourvu d'une collerette (16) en saillie vers l'extérieur laquelle, en position déclenchée du déclencheur à action instantanée (1), se pose sur une saillie de butée dirigée vers l'intérieur (17), à l'extrémité supérieure de la saillie du boîtier (15), sous l'effet d'un ressort amortisseur de pression (18).

9. Déclencheur à action instantanée électromagnétique selon la revendication 8, **caractérisé en ce que** la distance entre la face inférieure de la douille coulissante (14) et l'aimant permanent (8) ou la culasse magnétique (11) ainsi que la distance entre le capot (13) ou le capuchon plastique (12) et la face (23) de la saillie du boîtier (15) est mesurée en position déclenchée du déclencheur à action instantanée (1) de manière que le capuchon plastique (12) peut réaliser avec la douille coulissante (14) une surlevée (19) jusqu'à la butée de la douille coulissante (14) sur l'aimant permanent (8) ou la culasse magnétique (11) contre la pression du ressort amortisseur de pression (18).

10. Déclencheur à action instantanée selon la revendication 8 et 9, **caractérisé en ce que** la douille coulissante (14) est protégée par la limitation de la butée sur l'extrémité de la tige du coulisseau de l'induit de percussion (6) au moyen d'un anneau tendeur (30) sous la pression du ressort amortisseur de pression (18).

11. Déclencheur à action instantanée selon la revendication 1 à 10, **caractérisé en ce que** la joue magnétique (5) inférieure soit adjacente au noyau magnétique (4) avec la joue magnétique (9) en incluant le disque non-magnétique (10); avec le noyau magnétique (4) en forme de douille traversant la bobine déclencheuse (2), et le coulisseau de l'induit de percussion (6) glissé en combinaison avec le ressort accumulateur de pression (7) dans l'ouverture en forme de douille (24), avec en outre le dispositif d'aimant posée sur le coulisseau de l'induit de percussion (6), pourvue de la joue magnétique (9) avec le disque non-magnétique (10), l'aimant permanent (8) et la culasse magnétique (11); laquelle joue magnétique (5) forme en outre une unité de montage avec la douille coulissante (14) pour le capuchon plastique (12) protégée au moyen de l'anneau de serrage (30), en incluant le ressort amortisseur de pression (18) sur la tige du coulisseau de l'induit de percussion (6); laquelle unité de montage peut être glissée dans l'ouverture cylindrique (25) sur le boîtier (3) du déclencheur à action instantanée (1) par le dessous du boîtier jusqu'à la butée de la joue magnétique (5) sur une saillie (26) de la paroi intérieure du boîtier, après quoi la joue magnétique (5) s'arrête à l'extrémité inférieure du boîtier (3), et ensuite le capot (13) du capuchon plastique (12) est lié étroitement avec la douille coulissante (14) sur l'extrémité opposée.
